# EUROPÄISCHE PATENTSCHRIFT

(11) **EP 1 725 493 B1**
(45) Veröffentlichungstag und Bekanntmachung des Hinweises auf die Patenterteilung: **09.12.2009**
(21) Anmeldenummer: 05715372.8
(22) Anmeldetag: 17.02.2005
(51) Int. Cl.: B66D 1/74

(54) **TREIBSCHEIBENHUBWERK FÜR BÜHNE UND BEFAHRANLAGE HIERMIT**
PLATFORM LIFTING MECHANISM PROVIDED WITH A DRIVING PULLEY AND CORRESPONDING DRIVING SYSTEM
MECANISME DE LEVAGE A POULIE MOTRICE POUR PLATE-FORMES, ET SYSTEME DE DEPLACEMENT CORRESPONDANT

(30) Priorität: 03.03.2004 DE 102004010308
(43) Veröffentlichungstag der Anmeldung: 29.11.2006
(73) Patentinhaber: Greifzug Hebezeugbau GmbH, 51469 Bergisch Gladbach (DE)
(72) Erfinder: BLASEK, Frank, 51429 Bergisch Gladbach (DE)
(74) Vertreter: Althaus, Arndt
(86) Internationale Anmeldenummer: PCT/EP2005/001619
(87) Internationale Veröffentlichungsnummer: WO 2005/085119

(56) Entgegenhaltungen:
- DE-A1- 3 509 920
- DE-U1- 20 007 855
- FR-A- 2 146 654

## Beschreibung

Die Erfindung betrifft ein Treibscheibenhubwerk für eine mittels wenigstens zwei Seilen verfahrbare Bühne, aufweisend eine mit einem Motor antreibbare Treibscheibe, an deren Umfang wenigstens eine erste Seilrille und eine zweite Seilrille ausgebildet sind, ein erstes Andrucksystem für die erste Seilrille und ein zweites Andrucksystem für die zweite Seilrille, mit denen im Betrieb die die Treibscheibe umschlingenden Seile in die zugehörigen Seilrillen gedrückt werden. Die Erfindung betrifft ferner eine Befahranlage für Gebäudefassaden und dgl. mit einer mittels wenigstens zwei Seilen verfahrbaren Bühne sowie einem Treibscheibenhubwerk, welches eine mittels eines Motor angetriebene, für jedes Seil eine Seilrille am Umfang aufweisende Treibscheibe umfaßt.

Um an modernen Hochhäusern Reparatur- und Reinigungsarbeiten an deren Außenfassaden, Fenstern, technischen Installationen und Verglasungen vornehmen zu können, werden entlang der Fassade verfahrbare Bühnen bzw. Arbeitsbühnen mittels Seilzugvorrichtungen bewegt. Da mit den Bühnen Personen befördert werden, fordern Sicherheitsvorschriften, daß zusätzlich zu einem Lastseil, mit welchem das Gewicht der Bühne abgestützt werden kann, ein weiteres Seil, z.B. ein Sicherheits- oder Fangseil vorzusehen ist, welches bei Versagen des Lastseils bzw. der Seilzugvorrichtung die Arbeitsbühne vor einem Absturz sichert. Längere Arbeitsbühnen erfordern dabei meist mindestens vier Lastseile bzw. zwei Last- und zwei Sicherheitsseile. In einfachster Ausgestaltung der Arbeitsbühnen ist an beiden Enden der Arbeitsbühne jeweils eine motorbetriebene, mit einer Treibscheibe versehene Durchlaufwinde befestigt, wie sie in der DE 35 09 920 C2 oder der DE 200 07 855 U1 der Anmelderin beschrieben ist. Die Treibscheiben der Durchlaufwinden weisen am Umfang eine Seilrille auf, in die ein Seil mittels eines Andrucksystems hineingedrückt wird. Das Andrucksystem umfaßt hierbei zwei an einem schwenkbaren Rollenträger gelagerte Andruckrollen und der Rollenträger ist schwenkbar an einem federbelasteten, in Andruckrichtung vorgespannten Hebel aufgehängt.

Die Problematik bei Befahranlagen mit längeren Bühnen besteht insbesondere darin, jederzeit sicherzustellen, daß die Arbeitsbühne annähernd exakt horizontal ausgerichtet ist. Außerdem bestehen Bestrebungen, die Bühne mit einem vorzugsweise auf dem Dach montierten Hubwerk mittels eines einzigen Motors zu bewegen. Diesbezüglich sind bereits Versuche angestellt worden, die Lastseile mit einer einzigen, gemeinsamen Treibscheibe anzutreiben. Diese hat dann zwei nebeneinander liegen-, de Seilrillen, wobei die Andrucksysteme für die beiden Lastseile fest miteinander gekoppelt sind, um an beiden Seilen dieselben Andruckkräfte zu erreichen. Ferner ist bei diesem Treibscheibenhubwerk erforderlich, daß die beiden Seilrillen mit höchster Maßhaltigkeit zueinander gefertigt werden, um zu vermeiden, daß sich aus fertigungstechnischen Gründen unterschiedliche, effektive Umschlingungsdurchmesser einstellen. Außerdem erfordert diese Konstruktion, daß für die Lastseile ausschließlich Seile verwendet werden, die vom selben Hersteller und aus der selben Herstellungscharge stammen, da sich ansonsten Durchmesservariationen in den Lastseilen einstellen könnten, die zu einem ungleichmäßigen Hub beider Seile und damit zu Schieflagen der Bühne führen konnten. Tritt an einem der Seile eine schadhafte Stelle auf, ist das gesamte Seilsystem auszutauschen.

Aus der FR 2 146 654 ist eine Einrichtung zum Umreifen oder Umwickeln von Röhren mit Bändern oder Kabeln unter Vorspannung bekannt. Zum Umwickeln und Spannen des Bandes oder Kabels kommt umschlingt dieses den Umfang einer Treibscheibe, der entweder flach oder konisch ist oder eine zentrale Nut aufweist, die das Band oder Kabel gegen seitliches Verrutschen sichern soll. Der Anpressdruck zwischen Kabel bzw. Band und Treibscheibenumfang wird mit zwei über ein Lenkergestänge verbundenen Andruckrollensystemen einer Andruckvorrichtung aufgebracht, wobei die beiden Rollensysteme um 180° versetzt am Band oder Kabel anliegen und aufeinander zu mit einer Spannkraft beaufschlagt werden, um die Treibscheibe nebst Band oder Kabel zwischen sich einzuklemmen und so ein Durchrutschen des Kabels oder Bandes zu verhindern. Die Spannkraft kann mit einem Pneumatikzylinder erhöht werden, der die freien Enden des Lenkergestänges und hierdurch den Abstand der Rollensysteme ändert. Die Treibscheibe kann von dem Band oder Kabel auch mehrfach umschlungen sein, wobei dann das Andrucksystem mit den Rollenpaaren nur eine Wicklung gegen die Treibscheibe anklemmt.

Aufgabe der Erfindung ist es, ein Treibscheibenhubwerk für eine Bühne sowie eine Befahranlage mit einem entsprechenden Treibscheibenhubwerk zu schaffen, welches kompakt aufgebaut ist, mit vertretbaren Herstellungskosten fertigbar ist und konstruktionsbedingt Schieflagen der Bühne verhindert.

Diese und weitere Aufgaben werden hinsichtlich des Treibscheibenhubwerks mit der in Anspruch 1 und hinsichtlich der Befahranlage mit der in Anspruch 18 angegeben Erfindung gelöst. Vorteilhafte Ausgestaltungen sind in den Unteransprüchen angegeben.

Erfindungsgemäß ist vorgesehen, daß bei dem Treibscheibenhubwerk, welches auch bei den Befahranlagen für die Innen- und Außenfassaden von Gebäuden zum Einsatz kommen soll, wenigstens einem der Andrucksysteme eine Verstelleinrichtung zugeordnet ist, mit der die mit dem zugeordneten Andrucksystem bewirkbare Lage oder Einpreßtiefe des Seils in der Seilrille gesteuert veränderbar ist bzw. verändert werden kann. Erfindungsgemäß soll mithin mit der Verstelleinrichtung nach Maßgabe von Steuerbefehlen Einfluß auf das Andrucksystem genommen werden, so daß immer dann, wenn eine Schieflage der Bühne auftritt oder auftreten könnte, durch Ansteuern der Verstelleinrichtung diesem Effekt entgegen gewirkt werden kann. Durch Veränderung der Einpreßtiefe des Seils in der Seilrille ändert sich der radiale Abstand des Seiles von der Drehachse der Treibscheibe, wodurch der bei einer Umdrehung der Treibscheibe erzielte Hub ebenfalls geändert wird. Durch die erfindungsgemäß vorgesehene, aktive Beeinflussung der Einpreßtiefe bzw. Lage des Seils in der Seilrille ist es zugleich nicht mehr erforderlich, die mehreren Seilrillen an der Treibscheibe mit größtmöglicher Maßhaltigkeit zu fertigen, da geringere Abweichungen in der Seilrille oder im Seil nunmehr durch Ansteuern der Verstelleinrichtungen und Verändern der aktuellen Position des Andrucksystems ausgeglichen werden können. Zum Ansteuern ist eine den Verstelleinrichtungen zugeordnete Auswerte- und Steuereinrichtung vorgesehen, mit der die jeweilige Position bzw. Andruckstellung jedes Andrucksystems gesteuert veränderbar ist.

In bevorzugter Ausgestaltung ist jedem Andrucksystem eine Verstelleinrichtung zugeordnet, wobei vorzugsweise die Verstelleinrichtungen derart betätigbar sind, daß mit jeder Verstelleinrichtung die Lage oder Einpreßtiefe des zugeordneten Seiles in seiner Seilrille gegenüber der Lage oder Einpreßtiefe aller anderen Seile in deren Seilrillen einstellbar oder veränderbar ist. Das Vorsehen mehrerer Verstelleinrichtungen ermöglicht eine deutlich variablere Ausgleichsmöglichkeit für sich einstellende, abweichende Einpreßtiefen in den Seilen und damit unterschiedliche wirksame Umschlingungsdurchmesser und -längen an der Treibscheibe. Insbesondere die Ausgestaltung mit einer jedem Andrucksystem zugeordneten Verstelleinrichtung ermöglicht ferner in der bevorzugten Ausgestaltung, daß die einzige Treibscheibe an ihrem Außenumfang mit insgesamt vier Seilrillen versehen ist, wobei dann vorzugsweise alle vier Seilrillen zur Aufnahme von jeweils einem Tragseil vorgesehen sind. Für diese Ausgestaltung kann mithin mit einer äußerst kompakt bauenden, einzigen Treibscheibe die Zugbewegung für sämtliche notwendigen Seile zum Heben bzw. Senken der Bühne bewirkt werden.

Weiter vorzugsweise sollte jede Verstelleinrichtung separat ansteuerbar sein. Die Verstelleinrichtung kann unterschiedliche mechanische Verstellmechanismen umfassen, um die Lage des Andrucksystems zu verändern. In bevorzugter Ausgestaltung umfaßt jede Verstelleinrichtung einen Hubmagneten. Alternativ könnte ein Hubsystem mit einer Drehspindel, einem hydraulischen oder pneumatischen Verstellzylinder od.dgl. vorgesehen sein.

Bei der bevorzugten Ausgestaltung des Treibscheibenhubwerks ist die Verstelleinrichtung mit dem Andrucksystem über ein ausschließlich Zugkräfte übertragendes Verbindungsmittel gekoppelt. Das Verbindungsmittel kann insbesondere aus einer Kette bestehen. Weiter vorzugsweise umfaßt, wie an sich bereits bei den gattungsgemäßen Durchlaufwinden bekannt, jedes Andrucksystem einen am Gehäuse des Treibscheibenhubwerks schwenkbar gelagerten Hebel, an welchem eine Zugstange angelenkt ist, die mittels einer Druckfeder den Hebel gegen die Treibscheibe drückt bzw. vorspannt. Besonders vorteilhaft ist dann, wenn jedes Andrucksystem zwei an einem Rollenträger drehbar gelagerte Andruckrollen umfaßt, wie dies im Einzelnen in der DE 35 09 920 ausgeführt ist, auf die diesbezüglich ausdrücklich Bezug genommen wird. Ein derartiges Andrucksystem bietet den besonderen Vorteil, daß in bevorzugter Ausgestaltung die Verstelleinrichtung in Reihe mit der Feder und/oder in Reihe mit der Zugstange angeordnet sein kann, so daß mithin die Verstelleinrichtung die mit der Druckfeder aufgebrachte Vorspannung und Lage des Andrucksystems unmittelbar beeinflußt. Mit der Verstelleinrichtung kann mithin die tatsächlich mit der Druckfeder aufgebrachte, resultierende Vorspannung für die Rollen des Andrucksystems und damit dessen absolute Lage verändert werden.

Weiter vorzugsweise ist das Treibscheibenhubwerk zusätzlich mit einer Wickelvorrichtung für jedes Seil versehen, wobei die Wickelvorrichtung vorzugsweise mit dem Motor für die Treibscheibe des Treibscheibenhubwerks antreibbar ist. Die Integration einer Wickelvorrichtung für jedes Seil in das Gehäuse des Treibscheibenhubwerks führt zu einer weiteren Minimierung des notwendigen Bauraums. Außerdem erleichtert die integrierte Wickelvorrichtung die Anordnung des Treibscheibenhubwerks an einem Dachwagen oder einem Kranausleger. Besonders vorteilhaft ist dann, wenn die Wickelvorrichtung für jedes Seil eine Wikkeltrommel aufweist, wobei jede Wickeltrommel mit einer Außenverzahnung versehen sein kann, mit welcher Außenverzahnung jeweils ein auf einer Abtriebswelle über eine Rutschkupplung gelagertes Antriebszahnrad in Eingriff steht. Das Antriebszahnrad wird vorzugsweise von einer mit einer Außenverzahnung versehenen Kupplungsscheibe gebildet. In jeder Rutschkupplung können zwei Kupplungsscheiben mit Außenverzahnung zum Antreiben von zwei Wickeltrommeln angeordnet sein. Die Verwendung von Zahnrädern zum Antreiben der einzelnen Wickeltrommeln führt zu einer guten Krafteinleitung der Antriebsenergie in die einzelnen Wickeltrommeln. Durch die zwischen jedem Antriebszahnrad und der Abtriebswelle zwischengeschaltete Rutschkupplung kann auf vergleichsweise einfache Weise sichergestellt werden, daß jederzeit eine stramme Wicklung auf der Seiltrommel unabhängig von dem aktuellen Wickeldurchmesser erreicht wird. Besonders vorteilhaft ist, die Abtriebswelle derart mit einer Antriebswelle für die Treibscheibe zu koppeln, daß ein Freilauf in einer Drehrichtung und eine Zwangsmitnahme in der anderen Drehrichtung bestehen. Der Freilauf zwischen Abtriebswelle und Antriebswelle in einer Drehrichtung sorgt dafür, daß die Wickelvorrichtung nur beim Heben der Bühne angetrieben wird, während sie sich beim Absenken der Bühne nahezu lastfrei abwickelt. Weiter vorzugsweise sind der Abtriebswelle eine oder vorzugsweise zwei ansteuerbare Bremseinrichtungen zugeordnet, um selbst bei einem Ausfall der gesamten Elektrik einen Notablaß für die Bühne bewirken zu können. Die Ansteuerung der Bremseinrichtungen kann insbesondere mechanisch, vorzugsweise über einen Bowdenzug od.dgl. erfolgen.

Weiter vorzugsweise ist für jedes Lastseil eine Sensoreinrichtung zur Schlaffseilerkennung und/oder Überlasterkennung vorgesehen. In bevorzugter Ausgestaltung ermöglicht die Sensoreinrichtung gleichzeitig eine Schlaffseil- und eine Überlasterkennung. In der bevorzugten Ausgestaltung einer derartigen Sensoreinrichtung umfaßt diese einen schwenkbar um ein Schwenklager gelagerten Sensorarm und einen schwenkbar um das Schwenklager gelagerten Tastarm, an dem eine im Betrieb mit dem zugeordneten Seil in Kontakt stehende Abtastrolle drehbar um ein Drehlager gelagert ist, wobei vorzugsweise der Tastarm mit dem Sensorarm über eine Vorspannungseinrichtung wie eine Vorspannungsfeder oder einen Spannstift gekoppelt ist, die den Tastarm relativ zum Sensorarm in Abhängigkeit von der auf die Abtastrollen einwirkenden Kontakt- oder Seilkräfte verschwenkt. Durch die Kombination eines Tastarms und eines Sensorarms, die miteinander gekoppelt sind, kann auf vergleichsweise einfache Weise die Überlast- und Schlaffseilerkennung bewirkt werden. Weiter vorzugsweise ist für jedes Lastseil bzw. für jedes Seil ein Tastarm mit Abtastrolle vorgesehen, wobei die Sensorarme aller Sensoreinrichtungen starr miteinander verbunden sind. Durch die Verbindung aller Sensorarme wird erreicht, daß bei Überlast des Systems eine automatische Abschaltung des Hubwerks realisiert werden kann, da sich die mit den Abtastrollen aufgenommenen Kontaktkräfte am Sensorarm summieren, ohne daß es darauf ankommt, welches der Seile mit welchem Lastanteil belastet ist. Besonders vorteilhaft ist, wenn mit einem ersten, vorzugsweise zweistufigen bzw. zwei separate Schaltstufen umfassenden Schalter die Schwenkstellung/en des Tastarms und mit einem zweiten Schalter die Schwenkstellung des Sensorarms abtastbar sind. Der die Schwenkstellung des Sensorarmes abtastende Schalter dient insbesondere der Last-überwachung und der die Schwenkstellungen des Tastarms überwachende Schalter der Schlaffseilerkennung.

Für einen sicheren Betrieb des Treibscheibenhubwerks ist weiter von Vorteil, wenn an der Treibscheibe ein Klinkenrad einer Fliehkraftauslöseeinrichtung befestigt ist, so daß bei zu hohen Drehgeschwindigkeiten der Treibscheibe eine automatische Abschaltung des die Treibscheibe antreibenden Motors erfolgen kann.

Aus der obigen Beschreibung ist ersichtlich, daß bei dem erfindungsgemäßen Treibscheibenhubwerk bzw. bei einer erfindungsgemäßen Befahranlage eine Ansteuerung der Verstelleinrichtungen u.a. auch in Abhängigkeit von einer externen Meßgröße erfolgen soll. Grundsätzlich können sich im Betrieb der Befahranlage unterschiedliche Schrägstellungen der Bühne bzw. Spannungszustände in den Lastseilen ergeben. Abweichungen der Horizontallage der Bühne können auf einfachste Weise über einen der Bühne zugeordneten Meßsensor, insbesondere einen Neigungssensor, ermittelt werden. Zusätzlich stehen die Schaltzustände des Schalters zur Schlaffseilerkennung als Meßsignale zur Verfügung. Die Meßsignale des Neigungssensors und des Schlaffseilerkennungsschalters können einer Auswerte- und Steuereinrichtung zugeführt werden, die in Abhängigkeit von den Meßsignalen die Verstelleinrichtungen für die Andrucksysteme ansteuert. Da nur eine begrenzte Anzahl von unterschiedlichen Abweichungen für die Seile möglich ist, kann in die Auswerte- und Steuereinrichtung eine Programmroutine integriert sein, welche nach Maßgabe der jeweiligen Meßsignale ein bestimmtes Steuerprogramm abfährt. Das Meßsignal des Meßsensors kann bei einer Ausgestaltung dadurch an die Auswerte- und Steuereinrichtung übertragen werden, daß wenigstens eines der Seile als E-Leiter zur Signalübertragung ausgebildet ist.

Weitere Vorteile und Ausgestaltungen der erfindungsgemäßen Befahranlage und des hierzu verwendeten Treibscheibenhubwerks ergeben sich aus der nachfolgenden Beschreibung eines in der Zeichnung schematisch dargestellten Ausführungsbeispiels. In der Zeichnung zeigen:
**Fig. 1** schematisch eine erfindungsgemäße Befahranlage in Vorderansicht;
**Fig. 2** schematisch die Befahranlage aus Fig. 1 in Seitenansicht;
**Fig. 3** schematisch die Funktionsteile eines erfindungsgemäßen Treibscheibenhubwerks;
**Fig. 4** schematisch in einer Seitenansicht die Treibscheibe mit Andrucksystem und Verstelleinrichtung, teilweise aufgebrochen;
**Fig. 5** schematisch die nebeneinander angeordneten Verstelleinrichtungen beim Treibscheibenhubwerk nach Fig. 3;
**Fig. 6** eine beim Treibscheibenhubwerk nach Fig. 3 verwendete Sensoreinrichtung für den Überlastfall;
**Fig. 7** die Sensoreinrichtung aus Fig. 6 in Schaltstellung bei leichtem Schlaffseil;
**Fig. 8** die Sensoreinrichtung aus Fig. 6 in Schaltstellung bei starkem Schlaffseil.

In den Fig. 1 und 2 ist insgesamt mit Bezugszeichen 100 eine erfindungsgemäße Befahranlage bezeichnet, welche eine Arbeitsbühne 1 umfaßt, die mit insgesamt vier Seilen 2, 3, 4, 5 entlang der Fassade eines weiter nicht dargestellten Gebäudes verfahren werden kann. Zum Heben bzw. Absenken der Arbeitsbühne 1 über die Seile 2, 3, 4, 5 dient ein Treibscheibenhubwerk 10, welches eine innerhalb des Gehäuses 11 gelagerte und mit einem Motor 12 antreibbare Treibscheibe 13 umfaßt, die für jedes der Seile 2, 3, 4, 5 eine V-förmige Seilrille 14, 15, 16, 17 am Umfang aufweist. Jedes Seil liegt in seiner zugeordneten Seilrille und umschlingt die Treibscheibe teilweise innerhalb seiner Seilrille, teilweise außerhalb der Seilrille um insgesamt etwa 540°. Jedem Seil 2, 3, 4, 5 ist, wie schematisch der Fig. 2 entnommen werden kann, ein insgesamt mit Bezugszeichen 60 bezeichneter Sensor zur Schlaffseil-/Überlasterkennung sowie ein insgesamt mit Bezugszeichen 20 bezeichnetes Andrucksystem zugeordnet. Ferner ist im Gehäuse 11 noch eine insgesamt mit Bezugszeichen 40 bezeichnete Wickelvorrichtung angeordnet, mit der jedes Seil innerhalb des Hubwerks 10 aufgewickelt wird. Mit einem jedem Seil zugeordneten Andrucksystem 20, das zwei Andruckrollen 21 umfaßt, die an einem schwenkbaren, vorgespannten Hebel 24 gelagert sind, werden, wie an sich bekannt, die einzelnen Seile 2, 3, 4, 5 gegen die Flanken der V-förmigen Seilrillen 14, 15, 16, 17 in der Treibscheibe 13 gedrückt. Eine Rotation der Treibscheibe 13 führt daher im Betrieb zu einer schlupffreien Mitnahme der die Treibscheibe 13 in den Seilrillen umschlingenden Seile 2, 3, 4, 5. Sämtliche Seile 2, 3, 4, 5 werden in der Wickelvorrichtung 40 auf eine separate Wickeltrommel oder Ronde aufgewickelt, wie noch erläutert werden wird.

Wie insbesondere der Darstellung in Fig. 1 entnommen werden kann, sind die vier Seile 2, 3, 4, 5 derart angeordnet, daß zwei Seile 2, 3 an einem der Seitenenden und die beiden anderen Seile 4, 5 an dem anderen Seitenende der Bühne 1 befestigt sind. An jedem Seitenende der Bühne 1 sind aus Sicherheitsgründen je zwei Seile 2,3 bzw. 4,5 vorgeschrieben, wobei im gezeigten Ausführungsbeispiel alle Seile 2, 3, 4, 5 Lastseile bilden. Alternativ könnten jedoch auch nur zwei Seile Lastseile bilden, während die beiden weiteren Seile Sicherheitsseile sind. Die Arbeitsbühne 1 ist mit einem schematisch angedeuteten Neigungssensor 6 versehen, welcher Schräglagen der Arbeitsbühne 1 gegenüber einer horizontalen Ausrichtung erkennen kann. Die Meßsignale des Neigungssensors 6 können einer im oder am Gehäuse 11 des Treibscheibenhubwerks 10 angeordneten Auswerte- und Steuereinrichtung 8 zugeführt werden. Die Signalübertragung kann über Funk, über separat verlegte Signalleitungen oder vorzugsweise über eines der Seile 2-5 erfolgen, indem z.B. eines der Seile zugleich als E-Leiter verwendet wird.

Der Gesamtaufbau des Treibscheibenhubwerks 10 ist aus der Fig. 3 ersichtlich. Mit dem Motor 12 wird unter Zwischenschaltung eines Übersetzungsgetriebes 18 eine Antriebswelle 19 angetrieben, welche über die Paßfeder 70 drehfest mit der im Schnitt dargestellten Treibscheibe 13 verbunden ist. Die vier keilförmigen bzw. V-förmigen Seilrillen 14, 15, 16, 17 am Außenumfang 13' der Treibscheibe sind in Fig. 3 gut zu erkennen. Die Seile 2, 3, 4, 5 laufen jeweils teilweise innerhalb der Seilrillen 14, 15, 16, 17 und teilweise außerhalb der Seilrillen unmittelbar am Umfang 13' der Treibscheibe 13. Der axial zur zugehörigen Seilrille 14, 15, 16, 17 versetzte Auslauf der Seile 2, 3, 4, 5 aus der Treibscheibe 13 kann der schematischen Darstellung ihrer unteren Hälfte in Fig. 3 gut entnommen werden. Jedes der Seile 2-5 wird in die zugehörige Seilrille 14-17 mit einem Andrucksystem angedrückt, wie es grundlegend in der DE 35 09 920 C2 der Anmelderin beschrieben ist, auf die hierzu ausdrücklich Bezug genommen wird und deren Offenbarungsgehalt durch Nennung zum Gegenstand des Offenbarungsgehaltes der vorliegenden Patentanmeldung gemacht wird. Für jedes Seil 2-5 ist ein separates Andrucksystem 20A, 20B, 20C, 20D vorgesehen, wobei sämtliche Andrucksysteme untereinander im wesentlichen identisch aufgebaut sind. Der Aufbau dieser Andrucksysteme wird nun unter Bezugnahme auf Fig. 4 erläutert.

In Fig. 4 ist schematisch eines der Seile, beispielsweise das Seil 5, dargestellt, wie es hinter dem Sensor (60, Fig. 2) zur Schlaffseil- und Überlasterkennung in die zugehörige Seilrille 17 in der Treibscheibe 13 einläuft. Das Seil 5 ist nur mit einem kurzen Abschnitt angedeutet. Es durchläuft zuerst eine Bohrung 71 in einer Seilführungseinrichtung 72 und umschlingt dann die Treibscheibe 13 innerhalb der Seilrille 17 um etwa 270° bis zur Auslaufzunge 73 der Seilführungseinrichtung 72. Mit der Auslaufzunge 73 wird das Seil aus der Seilrille 17 gehoben und gleichzeitig axial zur Seite abgelenkt. Anschließend liegt es am Außenumfang 13' der Treibscheibe über einen Umschlingungswinkel von weiteren 180° an. Das Andrucksystem 20 umfaßt zwei Rollen 21, welche an einem gemeinsamen Rollenträger 22 drehbar gelagert sind, der schwenkbar um das Schwenkgelenk 23 an einem Hebel 24 gelagert ist, der mit seinem in Fig. 4 rechten Ende um den gehäusefesten Schwenkzapfen 25 schwenkbar ist. Am anderen Ende des Hebels 24 greift eine Zugstange 26 an, die mittels der Druckfeder 27 den Hebel 24 mit einer Vorspannungskraft in Richtung der Treibscheibe 13 vorspannt, wie mit dem Pfeil V in Fig. 4 angedeutet ist. Die Druckfeder 27 stützt sich mit ihrem oberen Ende an einer Widerlagerplatte 28 ab, die am Gehäuse des Treibscheibenhubwerks befestigt ist, und drückt mit ihrem anderen Ende gegen einen am freien Ende 26A der Zugstange 26 befestigten Widerlagerkopf 29. Über den Abstand zwischen der Widerlagerplatte 28 und dem Kopf 29 kann bei der Montage die mit der Druckfeder 27 aufgebrachte Vorspannung (Pfeil V) auf den Hebel 24, und damit auch auf das Rollenpaar 21 des Andrucksystems 20, voreingestellt werden. Mit dem Rollenpaar 21 des Andrucksystems 20 wird das Seil in die Seilrille 17 hineingedrückt, so daß es mit einer bestimmten momentanen Einpreßtiefe, d.h. einem von der Geometrie der Seilrille 17 und dem momentanen Durchmesser des Seils 5 abhängigen Lage, in der Seilrille 17 liegt. Diese Einpreßtiefe, die bezogen auf die tatsächliche Umschlingung des Seils in der zugehörigen Seilrille 17 jeweils den Radialabstand der Innenseite des Seils 5 von der Drehachse der Treibscheibe 13 darstellt, beeinflußt den bei einer Drehung der Treibscheibe 13 mit dem Seil bewirkten Hub der Arbeitsbühne (1, Fig. 1), denn je größer der Abstand der Innenseite des Seiles von der Drehachse ist, desto größer ist auch der bei einer Umdrehung der Treibscheibe 13 erreichte Hub. Am freien Ende 26 A der Zugstange 26 greift nun erfindungsgemäß eine insgesamt mit 30 bezeichnete Verstelleinrichtung an, die über eine Gliederkette 31 mit einem Zapfen 29A an der Kopfhülse 29 für die Druckfeder 27 verbunden ist. Die Verstelleinrichtung 30 umfaßt einen schematisch angedeuteten Hubmagneten 32, mit welchem das freie Ende 26A der Zugstange 26 in Fig. 4 nach unten abgesenkt werden kann. Mit dem Hubmagneten 32 kann mithin, unabhängig von der mit der Druckfeder 27 im Normalfall aufgebrachten Vorspannungskraft V, die Schwenklage des Hebels 24 und hierüber die momentane Lage der beiden Rollen 21, welche gegen das Seil in der Seilrille 17 drücken, verändert und damit gesteuert beeinflußt werden. Die Ansteuerung jedes Hubmagneten 32 erfolgt hierbei vorzugsweise über die in den Fig. 2 und 3 dargestellte Steuereinrichtung 8 in Abhängigkeit von Meßsignalen des Neigungssensors (6, Fig. 1) und des Schalters 60 zur Schlaffseilerkennung. Eine Ansteuerung des an einer Gehäusestrebe 11' des Gehäuses des Treibscheibenhubwerks festgelegten Hubmagneten 32 führt zu einer Bewegung seines Hubmagnetenstößels und der fest mit diesem verbundenen Ankerplatte 34, an welchem die Kette 31 mit ihrem anderen Ende angelenkt ist. Mittels der Kette 31 können mit dem Hubmagneten 32 nur Zugkräfte auf die Zugstange 26 übertragen werden. Aufgrund der zwischen der Ankerplatte 34 und der Kopfhülse 29 zwischengeschalteten Kette 31 wird dieser Hub auf die Zugstange 26 übertragen, wodurch sich die Position der Andruckrollen 21 zwangsläufig ändert. Hierdurch ändern sich dann auch die momentane Lage des Seils in der Seilrille 17 und damit der für die Mitnahme des Seils wirksame Umfang.

Es wird nun Bezug genommen auf die Darstellung in Fig. 5, in welcher die vier nebeneinanderliegenden Andrucksysteme 20A, 20B, 20C, 20C für jedes Seil dargestellt sind. Fig. 5 zeigt, daß nebeneinander vier Zugstangen 26 vorgesehen sind, deren Stellung jeweils mittels eines separaten Hubmagneten 32 und zugeordneter Kette 31 verstellt werden kann. Um den notwendigen Bauraum zu minimieren, sind jeweils zwei der Hubmagneten 32 exakt nebeneinanderliegend angeordnet während die beiden anderen Hubmagneten 32 mit größerem Abstand an der Gehäuseleiste 11' des Treibscheibenhubwerks befestigt sind. Bei Hubmagneten mit anderer Bauform oder bei größerem Axialabstand zwischen den einzelnen Seilrillen kann die Anordnung der Hubmagneten auch anders erfolgen. Anstelle einer Kette könnten auch andere, nur Zugkräfte übertragende Kraftkopplungsorgane zum Einsatz kommen.

Mit der in Fig. 1 gezeigten Steuereinrichtung 8 kann nun immer dann, wenn beispielsweise der Neigungssensor 6 eine Schräglage der Bühne 1 anzeigt, eine Ansteuerung eines oder mehrerer der Hubmagneten 32 erfolgen, um hierdurch die Stellung des zugeordneten Andrucksystems 20A, 20B, 20C, 20D und die effektive Einpreßtiefe des zugehörigen Seiles in seiner Seilrille zu beeinflussen und durch Änderung der Einpreßtiefe der Schräglage der Bühne entgegenzuwirken. Jeder Hubmagnet 32 kann dabei unabhängig von den anderen Hubmagneten 32 angesteuert werden, wobei jedoch vorzugsweise die Ansteuerung der Hubmagneten 32 in Abhängigkeit von der aufgetretenen Abweichung der Lage der Arbeitsbühne nach einem in der Auswerte- und Steuereinrichtung 8 hinterlegten Algorithmus (Steuerprogrammroutine) erfolgt. Stellt sich im Betrieb der Befahranlage heraus, daß sich grundsätzlich an einem der Seile 2-5 ein geringerer Hub als an den anderen Seilen einstellt, kann der zugehörige Hubmagnet 32 permanent angesteuert werden, um die Einpreßtiefe, die mit dem zugehörigen Andrucksystem 20 bewirkt wird, zu verändern.

Es wird nun wieder Bezug genommen auf Fig. 3. Die vier Seile 2, 3, 4, 5 werden über eine weiter nicht dargestellte Umlenkeinrichtung derart unter Vergrößerung ihres Abstandes umgelenkt, daß jedes Seil 2, 3, 4, 5 auf eine andere Wickeltrommel 41A, 41B, 41C, 41D aufgewickelt wird. Jede der Wickeltrommel 41A-41D weist eine Trommelseitenwand 45 auf, welche am Außenumfang 46 mit einer Stirnradverzahnung versehen ist, in die die Verzahnung 47 eines zugehörigen Antriebszahnrades 48 eingreift. Jedes Antriebszahnrad 48 ist unter Zwischenschaltung einer Rutschkupplung 49 mit einer Abtriebswelle 50 gekoppelt. Jede der beiden auf der Abtriebswelle 50 angeordneten Rutschkupplungen 49 umfaßt hierzu zwei mit der Außenverzahnung 47 versehene Kupplungsscheiben als Antriebszahnräder für die jeweiligen Wickeltrommeln 41A-41D, wobei durch die Rutschkupplungen 50 sichergestellt wird, daß jedes Seil stramm auf die einzelnen Wickeltrommeln 41A-41D aufgewickelt wird. Der Antrieb der Abtriebswelle 50 erfolgt mit dem einzigen Motor 12. Hierzu sitzt auf der Antriebswelle 19 ein Kettenrad 51 mit Freilauf für die Abwärtsfahrt, welches eine umlaufende Antriebskette 52 bei der Aufwärtsfahrt der Bühne antreibt, die wiederum mit einem auf der Abtriebswelle 50 drehfest über die Paßfeder 54 gelagerten Zahnrad 53 zusammenwirkt. Durch den Freilauf am Kettenrad 51 ist sichergestellt, daß der Wickler 40 mit seinen Wickeltrommeln 41A-41D nur bei Aufwärtsfahrt, d.h. bei derjenigen Drehrichtung für die Treibscheibe 13, bei der die Seile 2-5 die Arbeitsbühne nach oben bewegen, angetrieben wird, während bei der Abwärtsfahrt die Seile 2-5 durch das Gewicht der Bühne von den Wickeltrommeln 41A-41D abgewikkelt werden.

An beiden Endzapfen der Abtriebswelle 50 ist ferner eine Federdruckbremse 55 montiert, welche für einen Notablaß der Bühne bei Stromausfall oder Versagen des Motors 12 dient und welche beispielsweise mittels eines nicht dargestellten Bowdenzugs gelüftet werden kann. Die Federdruckbremse umfaßt eine stehende Bremsscheibe 56, deren Traghülse 57 über das Lager 58 am Außenumfang der Abtriebswelle 50 gelagert ist, sowie eine mit der Abtriebswelle 50 drehfest verbundene Bremsscheibe 59. Bei der Abwärtsfahrt kann mit beiden Federdruckbremsen 55 die Abwickelgeschwindigkeit der Seile 2-5 von den Wickeltrommeln 41A-41D beeinflußt werden, wobei die Ansteuerung hierzu ebenfalls mittels der Auswerte- und Steuereinrichtung 8 vorgenommen werden kann.

Wie bereits weiter oben erläutert ist vor dem Einlauf jeden Seils 2-5 in die Treibscheibe 13 eine Sensoreinrichtung 60 zur Schlaffseilerkennung und/oder Überlasterkennung angeordnet, deren Aufbau nun unter Bezugnahme auf die Fig. 6-8 erläutert wird. In Fig. 6 ist hierbei der Überlastfall dargestellt, die Fig. 7 zeigt die Sensoreinrichtung 60 bei geringem Schlaffseil und die Fig. 8 den Sensor 60 bei starkem Schlaffseil, wie es z.B. beim Aufsetzen der Arbeitsbühne auf dem Boden auftritt. Die Erläuterung erfolgt wiederum beispielhaft am Seil 5, obwohl jedem Seil 2-5 ein entsprechender Sensor 60 zugeordnet ist. Jede der Sensoreinrichtungen 60 umfaßt eine Abtastrolle 61, welche im Betrieb des Treibscheibenhubwerks bzw. der Befahranlage in Kontakt mit dem zugeordneten Seil 5 steht. Die Abtastrolle 61 ist drehbar um ein über ihre Achse D angedeutetes Drehlager an einem Tastarm 63 gelagert, der annähernd T-förmig ausgebildet ist und einen Auslöseschenkel 64 und einen Lagerschenkel 65 umfaßt. Der Lagerschenkel 65 des Tastarms 63 ist um einen gehäuseseitigen Drehzapfen 62 in Abhängigkeit von der Spannung im Seil 5 verschwenkbar. Um den gehäuseseitigen Drehzapfen 62 ist ferner ein L-förmiger Sensorarm 66 verschwenkbar, wobei an dem langen Schenkel 67 des Sensorarms 66 ein Schaltstift 68 und am kurzen Schenkel 69 des Sensorarms 66 eine Vorspannfeder 80, die einen Führungsstift 89 umgibt, widergelagert ist. Die Vorspannfeder 80 drückt mit ihrem anderen Ende gegen das Drehlager des Tastarms 63, um die Tastrolle 61 um den Drehzapfen 62 herum gegen das Seil 5 vorzuspannen. Der Schaltstift 68 am Schenkel 67 des Sensorarms 66 wirkt mit einem Überlastschalter 81 und die obere Stirnseite 64A des Tastarmschenkel 64 mit einem mehrstufigen Schlaffseiltaster 82 zusammen. Am freien Stirnende 64A des Auslöseschenkels 64 ist eine Schräge 64B ausgebildet, damit mit dem freien Stirnende 64A beide Schaltstufen des Schlaffseiltasters 82 ausgelöst werden können. Die beiden Schaltstößel 83 und 84 für die beiden Schaltstufen sind in Fig. 6 in derjenigen Schaltstellung gezeigt, in der sie nicht betätigt sind.

Beim Treibscheibenhubwerk ist für jedes der vier Seile 2-5 ein Schlaffseiltaster 82 vorgesehen. Für den Überlastfall reicht ein einziger Schalter 81 und ein einziger Schaltstift 68 aus, da die Sensorarme 66 für alle vier Seile 2-5 starr miteinander verbunden sind. Durch die starre Verbindung der vier Sensorarme 66 addieren sich die von den vier Seilen 2-5 auf die zugeordneten Seilrollen 61 übertragenen Kräfte, so daß ein Überlastfall, wie in Fig. 6 dargestellt, immer dann festgestellt wird, wenn in einem Seil oder in der Addition aller Seile Überlast auftritt. In der Schwenkstellung des Sensorarms 66 gem. Fig. 6 ist der Schalter 81 betätigt, wodurch der Antrieb für die Treibscheibe des Treibscheibenhubwerks gestoppt wird.

Fig. 7 zeigt die Schaltstellung bei leichtem Schlaffseil. Der Sensorarm 66 steht in einer Schwenkstellung, in der der Schalter 81 nicht betätigt ist. Aufgrund der Stellung des Sensorarms 66 und der Spannung in der Vorspannungsfeder 80 wird, aufgrund der gegenüber der normalen Spannung im Seil 5 verminderten Spannung (d.h. leichtes Schlaffseil), der Tastarm 63 mit der Tastrolle 61 entgegen dem Uhrzeigersinn leicht verschwenkt, wobei im Zustand des leichten Schlaffseils die Auslösekante 85 zwischen dem Stirnseitenabschnitt 64A und der Schräge 64B den Schaltstößel 83 betätigt, während der Schaltstößel 84 sich noch in seiner Ausgangsstellung befindet. Der Tastschalter 82 meldet dann den leichten Schlaffseilfall an die Auswerte- und Steuereinrichtung (8, Fig. 3), um dann über einen in dieser hinterlegten Algorithmus die dem Seil 5 zugeordnete Verstelleinrichtung anzusteuern und durch Veränderung der Lage des Seils 5 in der zugehörigen Seilrille der Treibscheibe dem Schlaffseil entgegenzuwirken.

Fig. 8 zeigt die Schaltstellung des Sensors 60 bei starkem Schlaffseil. Dieser Schlaffseilfall tritt insbesondere beim Aufsetzen der Arbeitsbühne auf. Gegenüber der Stellung in Fig. 7 ist der Tastarm 63 um weitere 8° entgegen dem Uhrzeigersinn um den Drehzapfen 62 verschwenkt. Die Auslösekante 85 des Tastarms 63 betätigt nun auch den zweiten Schaltstößel 84 des Schalters 82, wobei der erste Schaltstößel 83 durch die Schräge 84B und die mit dieser zusammenwirkenden Auslöserolle 86 ebenfalls betätigt ist. Auch dieser Schaltzustand des Schlaffseiltasters 82 wird an die Auswerte- und Steuereinrichtung weitergegeben, um erneut die Verstelleinrichtung für das Seil 5 anzusteuern bzw. die Verstelleinrichtungen für die anderen Seile zu verstellen.

Es wird nun wieder Bezug genommen auf die Fig. 3 und 4. An einer der Stirnseiten der Treibscheibe 13 ist ein Klinkenrad 90 einer Fliehkraftauslöseeinrichtung befestigt, dessen Innenverzahnung 91 mit einer Klinke 92 zusammenwirkt, die Fliehkraftbedingt einen Schalter 93 betätigt und über einen weiter nicht dargestellten Mechanismus eine Bremsscheibe (94, Fig. 3) gegen die Treibscheibe 13 drückt, um die Umdrehung der Treibscheibe 13 zu stoppen.

Für den Fachmann ergeben sich aus der vorhergehenden Beschreibung zahlreiche Modifikationen und Abweichungen, die in den Schutzbereich der anhängenden Ansprüche fallen sollen. Das dargestellte Ausführungsbeispiel zeigt ein äußerst kompakt bauendes Treibscheibenhubwerk, welches problemlos auf einem entlang des Daches verfahrbaren Dachwagen angeordnet werden kann. Bei stationären Anlagen können für die einzelnen Bauteile des Treibscheibenhubwerks auch größere Dimensionierungen gewählt werden, da Platzprobleme dann von untergeordneter Bedeutung sind. Der dargestellte Aufbau und Antrieb des Wicklers sowie der dargestellte und erläuterte Sensor zur Überlast- und Schlaffseilerkennung sind von eigenständiger, erfinderischer Bedeutung und können auch bei Treibscheibenhubwerken zum Einsatz kommen, bei denen nicht eine einzige Treibscheibe Seilrillen für alle Seile aufweist und/oder keine Verstelleinrichtungen für die einzelnen Andrucksysteme vorgesehen sind.

## Patentansprüche

1. Treibscheibenhubwerk für eine mittels wenigstens zwei Seilen (2, 3, 4, 5) verfahrbare Bühne (1), aufweisend eine mit einem Motor (12) antreibbare Treibscheibe (13), an deren Umfang wenigstens eine erste Seilrille und eine zweite Seilrille (14, 15, 16, 17) ausgebildet sind, und ein erstes Andrucksystem für die erste Seilrille und ein zweites Andrucksystem für die zweite Seilrille, mit denen im Betrieb die die Treibscheibe umschlingenden Seile (2, 3, 4, 5) in die zugehörigen Seilrillen (14, 15, 16, 17) gedrückt werden, **dadurch gekennzeichnet, daß** wenigstens einem der Andrucksysteme (20) eine Verstelleinrichtung (30) zugeordnet ist, mit der die mit dem zugeordneten Andrucksystem (20) bewirkbare Lage oder Einpreßtiefe des Seils (2, 3, 4, 5) in der Seilrille (14, 15, 16, 17) gesteuert veränderbar ist, wobei eine der Verstelleinrichtung (30) zugeordnet Auswerte- und Steuereinrichtung (8) vorgesehen ist, mit der die Verstelleinrichtung (30) zur Veränderung der Position des zugeordneten Andrucksystems (20A, 20B, 20C, 20D) ansteuerbar ist.

2. Treibscheibenhubwerk nach Anspruch 1, **dadurch gekennzeichnet, daß** jedem Andrucksystem (20A, 20B, 20C, 20D) eine Verstelleinrichtung (30) zugeordnet ist, mit der die Lage oder Einpreßtiefe des zugeordneten Seiles (2-5) in seiner Seilrille (14, 15, 16, 17) gegenüber der Lage oder Einpreßtiefe der anderen Seile in deren Seilrollen einstellbar ist.

3. Treibscheibenhubwerk nach Anspruch 1 oder 2, **dadurch gekennzeichnet, daß** die Treibscheibe (13) an ihrem Außenumfang (13') mit insgesamt vier Seilrillen (14, 15, 16, 17) versehen ist, wobei vorzugsweise alle vier Seilrillen zur Aufnahme von Tragseilen (2, 3, 4, 5) vorgesehen sind.

4. Treibscheibenhubwerk nach einem der Ansprüche 1 bis 3, **dadurch gekennzeichnet, daß** jede Verstelleinrichtung (30) separat ansteuerbar ist und/oder einen Hubmagneten (32) als Verstellorgan umfaßt.

5. Treibscheibenhubwerk nach einem der Ansprüche 1 bis 4, **dadurch gekennzeichnet, daß** die Verstelleinrichtung (30) über ein nur Zugkräfte übertragendes Verbindungsmittel, insbesondere eine Kette (31), mit dem Andrucksystem (20) gekoppelt ist.

6. Treibscheibenhubwerk nach einem der Ansprüche 1 bis 5, **dadurch gekennzeichnet, daß** jedes Andrucksystem (20) einen am Gehäuse (12) schwenkbar gelagerten Hebel (24) umfaßt, an dem eine Zugstange (26) angelenkt ist, die mittels einer Druckfeder (27) den Hebel (24) gegen die Treibscheibe (13) drückt bzw. vorspannt.

7. Treibscheibenhubwerk nach einem der Ansprüche 1 bis 6, **dadurch gekennzeichnet, daß** jedes Andrucksystem (20) zwei an einem Rollenträger (22) drehbar gelagerte Andruckrollen (21) umfaßt.

8. Treibscheibenhubwerk nach Anspruch 6 oder 7, **dadurch gekennzeichnet, daß** die Verstelleinrichtung (30) in Reihe mit der Druckfeder (27) angeordnet ist.

9. Treibscheibenhubwerk nach einem der Ansprüche 6 bis 8, **gekennzeichnet durch** die Verstelleinrichtung (30) in Reihe mit der Zugstange (26) angeordnet ist.

10. Treibscheibenhubwerk nach einem der Ansprüche 1 bis 9, **gekennzeichnet durch** eine Wickelvorrichtung (40) für jedes Seil (2-5), wobei die Wickelvorrichtung (40) mit dem Motor (12) für die Treibscheibe (13) antreibbar ist.

11. Treibscheibenhubwerk nach Anspruch 10, **dadurch gekennzeichnet, daß** die Wickelvorrichtung (40) für jedes Seil (2, 3, 4, 5) eine Wickeltrommel (41A, 41B, 41C, 41D) aufweist, die jede mit einer Außenverzahnung (47) versehen ist, wobei vorzugsweise mit jeder Außenverzahnung ein auf einer Abtriebswelle (50) vorzugsweise über eine Rutschkupplung(49) gelagertes Antriebszahnrad (48) in Eingriff steht, wobei weiter vorzugsweise die Abtriebswelle (50) mit der Antriebswelle (19) für die Treibscheibe (13) mit Freilauf in einer Drehrichtung und Mitnahme in der anderen Drehrichtung gekoppelt ist.

12. Treibscheibenhubwerk nach Anspruch 11, **dadurch gekennzeichnet, daß** der Abtriebsdrehwelle (50) wenigstens eine, vorzugsweise zwei ansteuerbare Bremseinrichtungen (55) zugeordnet sind.

13. Treibscheibenhubwerk nach einem der Ansprüche 1 bis 12, **dadurch gekennzeichnet, daß** für jedes Seil (2, 3, 4, 5) oder für jedes Lastseil (2, 5) eine Sensoreinrichtung (60) zur Schlaffseilerkennung und/oder Überlasterkennung vorgesehen ist, wobei vorzugsweise die Sensoreinrichtung (60) gleichzeitig eine Schlaffseil- und auch eine Überlasterkennung ermöglicht.

14. Treibscheibenhubwerk nach Anspruch 13, **dadurch gekennzeichnet, daß** die Sensoreinrichtung (60) einen schwenkbar um ein Schwenklager (64) gelagerten Sensorarm (66) und einen schwenkbar um das Schwenklager (64) gelagerten Tastarm (63) aufweist, an dem eine im Betrieb mit dem zugeordneten Seil in Kontakt stehende Abtastrolle (61) drehbar um ein Drehlager (62) gelagert ist, wobei vorzugsweise der Tastarm (63) mit dem Sensorarm (66) über eine Vorspannungsfeder (80) gekoppelt ist, welche den Tastarm (63) relativ zum Sensorarm (66) in Abhängigkeit von der auf die Abtastrolle (61) einwirkenden Kontaktkraft verschwenkt.

15. Treibscheibenhubwerk nach Anspruch 14, **dadurch gekennzeichnet, daß** für jedes Lastseil (2, 4) oder für jedes Seil (2-5) ein Tastarm (63) mit Abtastrolle (61) vorgesehen ist, wobei die Sensorarme (66) aller Sensoreinrichtungen (60) starr miteinander verbunden sind.

16. Treibscheibenhubwerk nach Anspruch 14 oder 15, **dadurch gekennzeichnet, daß** mit einem ersten, vorzugsweise mehrstufigen Schalter (82) die Schwenkstellung des Tastarms (63) und mit einem zweiten Schalter (81) die Schwenkstellung des Sensorarms (66) abtastbar ist.

17. Treibscheibenhubwerk nach einem der Ansprüche 1 bis 16, **dadurch gekennzeichnet, daß** an der Treibscheibe (13) ein Klinkenrad (90) einer Fliehkraftauslöseeinrichtung befestigt ist.

18. Befahranlage mit einer mittels wenigstens zwei, vorzugsweise vier Seilen (2, 3, 4, 5) verfahrbaren Bühne (1) und einem Treibscheibenhubwerk (10), das eine mittels eines Motors (12) angetriebene, für jedes Seil (2, 3, 4, 5 ) eine Seilrille (14, 15, 16, 17) am Umfang (13') aufweisende Treibscheibe (13) umfaßt, **dadurch gekennzeichnet, daß** das Treibscheibenhubwerk nach einem der Ansprüche 1 bis 17 ausgebildet ist.

19. Befahranlage nach Anspruch 18, **dadurch gekennzeichnet, daß** der Bühne (1) ein Meßsensor, insbesondere ein Neigungssensor (6) zugeordnet ist, wobei die Meßsignale des Neigungssensors (6) eine Auswerte- und Steuereinrichtung (8) zuführbar sind, die in Abhängigkeit von den Meßsignalen die Verstelleinrichtungen (30) für die Andrucksysteme (20) für jedes Seil ansteuert.

20. Befahranlage nach Anspruch 19, **dadurch gekennzeichnet, daß** wenigstens eines der Seile als E-Leiter zur Signalübertragung zwischen dem Meßsensor (6) und der Auswerte- und Steuereinrichtung (8) ausgebildet ist.

## Claims

1. Traction sheave hoisting unit for a platform (1) being displaceable by means of at least two ropes (2, 3, 4, 5), said hoisting unit having a traction sheave (13), drivable with a motor (12), around the circumference of which at least a first rope groove and a second rope groove (14, 15, 16, 17) are formed, and a first hold-down system for the first rope groove and a second hold-down system for the second rope groove with which the ropes (2, 3, 4,5 ) wrapping around the traction sheave are pressed into the corresponding rope grooves (14, 15, 16, 17) during operation, **characterised in that** an adjustment device (30) is assigned to at least one of the hold-down systems (20) with which the position or engagement depth of the rope (2, 3, 4, 5) in the rope groove (14, 15, 16, 17) achieved with the corresponding hold-down system (20) can be controllably varied, further comprising an evaluation and control device (8) being assigned to the adjustment devices (30), with which the adjustment devices (30) for changing the position of the assigned hold-down system (20A, 20B, 20C, 20D) can be adjusted.

2. Traction sheave hoisting unit according to Claim 1, **characterised in that** an adjustment device (30) is assigned to each of the hold-down systems (20A, 20B, 20C, 20D) with which the position or engagement depth of the corresponding rope (2-5) in its rope groove (14, 15, 16, 17) can be varied in relation to the position or engagement depth of the other ropes in their rope grooves.

3. Traction sheave hoisting unit according to Claim 1 or 2, **characterised in that** the traction sheave (13) has a total of four rope grooves (14, 15, 16, 17) around its circumference (13'), with all four rope grooves preferably being provided to take load-bearing ropes (2, 3, 4, 5).

4. Traction sheave hoisting unit according to one of Claims 1 to 3, **characterised in that** each adjustment device (30) can be controlled separately and/or comprises a lifting magnet (32) as an adjustment element.

5. Traction sheave hoisting unit according to one of Claims 1 to 4, **characterised in that** the adjustment device (30) is connected to the hold-down system (20) via a connecting device transmitting only tensile forces, in particular a chain (31).

6. Traction sheave hoisting unit according to one of Claims 1 to 5, **characterised in that** each hold-down system (20) has a pivot-mounted lever (24) on the housing (12) to which a tie rod (26) is linked that presses or preloads the lever (24) against the traction sheave (13) by means of a pressure spring (27).

7. Traction sheave hoisting unit according to one of Claims 1 to 6, **characterised in that** each hold-down system (20) has two hold-down rollers (21) mounted pivotably on a roller support (22).

8. Traction sheave hoisting unit according to Claim 6 or 7, **characterised in that** the adjustment device (30) is arranged in series with the pressure spring (27) and/or in series with the tie rod (26).

9. Traction sheave hoisting unit according to one of Claims 6 to 8, **characterised in that** the adjustment device (3) is in series with the tie rod (26).

10. Traction sheave hoisting unit according to one of Claims 1 to 9, **characterised by** a winding device (40) for each rope (2-5), said winding device (40) being driven by the motor (12) for the traction sheave (13).

11. Traction sheave hoisting unit according to Claim 10, **characterised in that** the winding device (40) for each rope (2, 3, 4, 5) has a winding drum (41A, 41B, 41C, 41D), each provided with an external gearing (47), wherein a drive gear (48) mounted on an output shaft (50) preferable meshes with each external gearing, preferably via a slip clutch (49), wherein the output shaft (50) is also preferably connected to the drive shaft (19) for the traction sheave (13) with a freewheel in one direction of rotation and a drive in the other direction of rotation.

12. Traction sheave hoisting unit according to Claim 11, **characterised in that** at least one, preferably two controllable braking devices (55) are assigned to the output shaft (50).

13. Traction sheave hoisting unit according to one of Claims 1 to 12, **characterised in that** a sensor device (60) for detection of slack rope and/or overload is provided for each rope (2, 3, 4, 5) or for each load rope (2, 5), wherein the sensor device (60) preferably permits the detection of slack rope and overload at the same time.

14. Traction sheave hoisting unit according to Claim 13, **characterised in that** the sensor device (60) has a sensor arm (66) mounted pivotably about a pivot bearing (64) and a sensing arm (63) mounted pivotably about the pivot bearing (64) on which a sensing roller (61) that is in contact with the corresponding rope during operation is mounted pivotably about a pivot bearing (62), wherein the sensing arm (63) is preferably connected to the sensor arm (66) via a preloading spring (80) that slews the sensing arm (63) relative to the sensor arm (66) in relation to the contact force acting on the sensing roller (61).

15. Traction sheave hoisting unit according to Claim 14, **characterised in that** a sensing arm (63) with sensing roller (61) is provided for each load rope (2, 4) or for each rope (2-5), wherein the sensor arms (66) of all the sensor devices (60) are rigidly connected to one another.

16. Traction sheave hoisting unit according to Claim 14 or 15, **characterised in that** the slewing position of the sensing arm (63) can be sensed with a first, preferably multi-position switch (82) and the slewing position of the sensor arm (66) can be sensed with a second switch (81).

17. Traction sheave hoisting unit according to one of Claims 1 to 16, **characterised in that** a ratchet wheel (90) of a centrifugal trip device is attached to the traction sheave (13).

18. Service lift with a platform (1) displaceable by means of at least two, preferably four ropes (2, 3, 4, 5) and a traction sheave hoisting unit (10) that comprises a traction sheave (13) driven by a motor (12) and having a rope groove (14, 15, 16, 17) for each rope (2, 3, 4, 5 ) around its circumference (13'), **characterised in that** the traction sheave hoisting unit is designed according to one of Claims 1 to 17.

19. Service lift according to Claim 18, **characterised in that** a measuring sensor, in particular an angle sensor (6), is assigned to the platform (I), wherein the measuring signals of the angle sensor (6) are fed to an evaluation and control device (8) that controls the adjustment devices (30) for the hold-down systems (20) for each rope in relation to the measuring signals.

20. Service lift according to Claim 19, **characterised in that** at least one of the ropes is designed as an electric conductor for transmission of the signals between the measuring sensor (6) and the evaluation and control device (8).

## Revendications

1. Mécanisme de levage à poulie motrice pour une plate-forme (1) pouvant être déplacée à l'aide d'au moins deux câbles (2, 3, 4, 5), présentant une poulie motrice (13) pouvant être entraînée par un moteur (12), à la périphérie de laquelle au moins une première gorge et une deuxième gorge (14, 15, 16, 17) sont formées, et un premier système presseur pour la première gorge et un deuxième système presseur pour la deuxième gorge, avec lesquels les câbles (2, 3, 4, 5) enroulés sur la poulie motrice sont pressés en fonctionnement dans les gorges associées (14, 15, 16, 17), **caractérisé en ce qu'**un dispositif de réglage (30) est associé à au moins l'un des systèmes presseurs (20), avec lequel la position ou la profondeur d'enfoncement du câble (2, 3, 4, 5) dans la gorge (14, 15, 16, 17) pouvant être induite par le système presseur (20) associé peut être modifiée de manière commandée, tandis qu'il est prévu un dispositif d'évaluation et de commande (8) associé au dispositif de réglage (30), avec lequel le dispositif de réglage (30) peut être commandé pour modifier la position du système presseur (20A, 20B, 20C, 20D) associé.

2. Mécanisme de levage à poulie motrice selon la revendication 1, **caractérisé en ce qu'**un dispositif de réglage (30), avec lequel la position ou la profondeur d'enfoncement du câble associé (2 - 5) dans sa gorge (14, 15, 16, 17) peut être réglée par rapport à la position ou à la profondeur d'enfoncement des autres câbles dans leurs gorges, est associé à chaque système presseur (20A, 20B, 20C, 20D).

3. Mécanisme de levage à poulie motrice selon la revendication 1 ou 2, **caractérisé en ce que** la poulie motrice (13) est dotée au niveau de sa périphérie extérieure (13') d'un total de quatre gorges (14, 15, 16, 17), l'ensemble des quatre gorges étant prévu de préférence pour la réception de câbles porteurs (2, 3, 4, 5).

4. Mécanisme de levage à poulie motrice selon l'une des revendications 1 à 3, **caractérisé en ce que** chaque dispositif de réglage (30) peut être commandé séparément et/ou comprend un aimant de levage (32) comme organe de réglage.

5. Mécanisme de levage à poulie motrice selon l'une des revendications 1 à 4, **caractérisé en ce que** le dispositif de réglage (30) est couplé avec le système presseur (20) par le biais d'un moyen de liaison transmettant uniquement des efforts de traction, en particulier une chaîne (31).

6. Mécanisme de levage à poulie motrice selon l'une des revendications 1 à 5, **caractérisé en ce que** chaque système presseur (20) comprend un levier (24) monté de manière pivotante sur le carter (12), auquel est articulée une barre de traction (26), qui pousse respectivement au le levier (24) contre la poulie motrice (13) à l'aide d'un ressort de compression (27).

7. Mécanisme de levage à poulie motrice selon l'une des revendications 1 à 6, **caractérisé en ce que** chaque système presseur (20) comprend deux galets presseurs (21) montés de manière rotative sur un porte-galet (22).

8. Mécanisme de levage à poulie motrice selon la revendication 6 ou 7, **caractérisé en ce que** le dispositif de réglage (30) est aligné avec le ressort de pression (27).

9. Mécanisme de levage à poulie motrice selon l'une des revendications 6 à 8, **caractérisé en ce que** le dispositif de réglage (30) est aligné avec la barre de traction (26).

10. Mécanisme de levage à poulie motrice selon l'une des revendications 1 à 9, **caractérisé par** un dispositif d'enroulement (40) pour chaque câble (2 - 5), le dispositif d'enroulement (40) pouvant être entraîné avec le moteur (12) pour la poulie motrice (13).

11. Mécanisme de levage à poulie motrice selon la revendication 10, **caractérisé en ce que** le dispositif d'enroulement (40) présente, pour chaque câble (2, 3, 4, 5), un tambour d'enroulement (41A, 41B, 41C, 41D), dont chacun est doté d'une denture extérieure (47), une roue dentée d'entraînement (48) montée sur un arbre de sortie (50) de préférence par le biais d'un accouplement à friction (49) étant de préférence en prise avec chaque denture extérieure, l'arbre de sortie (50) étant couplé de manière également préférée avec l'arbre de sortie (19) pour la poulie motrice (13) en roue libre dans un sens de rotation et en entraînement dans l'autre sens de rotation.

12. Mécanisme de levage à poulie motrice selon la revendication 11, **caractérisé en ce qu'**au moins un, de préférence deux, équipements de freinage (55) commandés sont associés à l'arbre rotatif de sortie (50).

13. Mécanisme de levage à poulie motrice selon l'une des revendications 1 à 12, **caractérisé en ce qu'**un dispositif de détection (60) servant à la détection d'un câble mou et/ou à la détection d'une surcharge est prévu pour chaque câble (2, 3, 4, 5) ou pour chaque câble porteur (2, 5), le dispositif de détection (60) permettant de préférence la détection simultanée d'un câble mou et d'une surcharge.

14. Mécanisme de levage à poulie motrice selon la revendication 13, **caractérisé en ce que** le dispositif de détection (60) présente un bras de détection (66) monté de manière pivotante autour d'un palier de pivotement (64) et un bras palpeur (63) monté de manière pivotante autour du palier de pivotement (64), sur lequel bras un galet palpeur (61) en contact en fonctionnement avec le câble associé est monté de manière rotative autour d'un palier de rotation (62), le bras palpeur (63) étant couplé de préférence avec le bras de détection (66) par le biais d'un ressort de précontrainte (80) qui fait pivoter le bras palpeur (63) par rapport au bras de détection (66) en fonction de la force de contact agissant sur le galet palpeur (61).

15. Mécanisme de levage à poulie motrice selon la revendication 14, **caractérisé en ce qu'**un bras palpeur (63) avec galet palpeur (61) est prévu pour chaque câble porteur (2, 4) ou pour chaque câble (2 - 5), les bras de détection (66) de tous les dispositifs de détection (60) étant reliés de manière rigide les uns aux autres.

16. Mécanisme de levage à poulie motrice selon la revendication 14 ou 15, **caractérisé en ce que** la position de pivotement du bras palpeur (63) peut être détectée par palpage avec un premier interrupteur (82), de préférence à plusieurs étages, et la position de pivotement du bras de détection (66) avec un deuxième interrupteur (81).

17. Mécanisme de levage à poulie motrice selon l'une des revendications 1 à 16, **caractérisé en ce qu'**une roue à cliquet (90) d'un dispositif de déclenchement par force centrifuge est fixée sur la poulie motrice (13).

18. Système de déplacement avec une plate-forme (1) pouvant être déplacée à l'aide d'au moins deux, de préférence quatre, câbles (2, 3, 4, 5) et un mécanisme de levage à poulie motrice (10), qui comprend une poulie motrice (13) entraînée par un moteur (12) et présentant à la périphérie (13') une gorge (14, 15, 16, 17) pour chaque câble (2, 3, 4, 5), **caractérisé en ce que** le mécanisme de levage à poulie motrice est réalisé selon l'une des revendications 1 à 17.

19. Système de déplacement selon la revendication 18, **caractérisé en ce qu'**un capteur de mesure, en particulier un capteur d'inclinaison (6) est associé à la plate-forme (1), les signaux de mesure du capteur d'inclinaison (6) pouvant être transmis à un dispositif d'évaluation et de commande (8), qui, en fonction des signaux de mesure, commande les dispositifs de réglage (30) pour les systèmes presseurs (20) pour chaque câble.

20. Système de déplacement selon la revendication 19, **caractérisé en ce qu'**au moins un des câbles est réalisé sous forme de conducteur électrique pour la transmission de signaux entre le capteur de mesure (6) et le dispositif d'évaluation et de commande (8).
